# EUROPÄISCHE PATENTSCHRIFT

(11) **EP 0 877 899 B1**
(45) Veröffentlichungstag und Bekanntmachung des Hinweises auf die Patenterteilung: **10.04.2002**
(21) Anmeldenummer: 97950186.3
(22) Anmeldetag: 13.11.1997
(51) Int. Cl.: F21S 8/10

(54) **FAHRZEUGLEUCHTE**
HEADLAMP FOR VEHICLES
PHARE DE VEHICULE

(30) Priorität: 15.11.1996 DE 19647357
(43) Veröffentlichungstag der Anmeldung: 18.11.1998
(73) Patentinhaber: Hella KG Hueck & Co., 59552 Lippstadt (DE)
(72) Erfinder: FLOTTMEYER, Hubert, D-33181 Wünnenberg (DE); LEINWAND, Peter, D-44329 Dortmund (DE)
(86) Internationale Anmeldenummer: EP9706337
(87) Internationale Veröffentlichungsnummer: WO9822748

(56) Entgegenhaltungen:
- GB-A- 2 262 801
- US-A- 4 849 861
- US-A- 4 855 877
- PATENT ABSTRACTS OF JAPAN vol. 014, no. 014 (C-674), 12.Januar 1990 & JP 01 257142 A (HONDA MOTOR CO LTD;OTHERS: 01), 13.Oktober 1989,
- PATENT ABSTRACTS OF JAPAN vol. 014, no. 013 (M-918), 11.Januar 1990 & JP 01 258301 A (HONDA MOTOR CO LTD;OTHERS: 01), 16.Oktober 1989,

## Beschreibung

Die Erfindung betrifft eine Fahrzeugleuchte gemäß den Merkmalen des Oberbegriffs des Anspruchs 1.

Aus GB 2 262 801 ist eine Fahrzeugleuchte mit einem Gehäuse und einer das Gehäuse abschließenden Lichtscheibe bekannt. Die Fahrzeugleuchte weist mindestens eine Leuchtenkammer auf, die im Eckbereich des Kraftfahrzeugs derart angeordnet ist, daß die erzeugte Lichtverteilung sowohl zur Fahrzeuglängsachse als auch zur Fahrzeugseite erfolgt. Zur Erzeugung der Lichtverteilung ist in der Leuchtenkammer eine Lichtquelle und eine das Licht der Lichtquelle sammelnde Fresnellinse angeordnet, die in mindestens einem Teilbereich der Lichtscheibe zu der Lichtscheibe benachbart angeordnet ist und sich im wesentlichen über die gesamte Leuchtenkammer erstreckt. Die Fresnellinse weist dabei mindestens eine gekrümmte Teilfläche auf.

Bei Fahrzeugleuchten dieser Bauart stellt sich das Problem, die gesamte Lichtscheibe möglichst gleichmäßig bei Einhaltung der gesetzlich vorgegebenen Lichtverteilung auszuleuchten. Die zur Anwendung kommenden Fresnellinsen weisen dabei entweder sehr einfache Geometrien auf, die die gewünschte Lichtverteilung nicht gewährleisten oder die Fresnellinsen weisen sehr aufwendige komplizierie, schwer zu konstruierende Geometrien auf, deren Konstruktion und Herstellung sehr kostenintensiv sind.

Der Erfindung liegt die Aufgabe zugrunde, eine Fahrzeugleuchte zu schaffen, die mittels einer Fresnellinse als lichtsammelndes Mittel eine bestmögliche, bis in den Seitenbereich des Fahrzeugs sich erstreckende Lichtverteilung und Lichtausleuchtung erzielt und gleichzeitig einfach und kostengünstig konstruierbar und herstellbar ist.

Die Aufgabe wird erfindungsgemäß durch die Merkmale des Anspruchs 1 gelöst. Dadurch, daß das Zentrum der konzentrisch angeordneten Prismenringe in einer ersten gekrümmten Teilfläche angeordnet ist, ergibt sich der Vorteil einer bestmöglichen Ausnutzung der von der Lichtquelle abgestrahlten Lichtstrahlen, die diesem Zentrum unmittelbar im Brennpunkt der Linse gegenübersteht, zur Nutzung für den wesentlichen Lichtverteilungsbereich in der Hauptlichtabstrahlrichtung. Durch die Anordnung einer zweiten Teilfläche, die sich bis in den Seitenbereich der Leuchtenkammer erstreckt, ergibt sich dabei die einfache Möglichkeit, die Lichtverteilung für die Seitenausleuchtung bestmöglich zu gestalten.

Durch die Abgrenzung der einzelnen Teilflächen durch vertikale Trennlinien bei gleichzeitiger Wahl unterschiedlicher Flächengeometrien für die einzelnen Teilflächen ergibt sich der wesentliche Vorteil, daß jede Teilfläche als einfaches geometrisches Gebilde kostengünstig konstruiert werden kann und für eine einfache und kostengünstige Herstellung Werkzeuge erstellt werden können, die unabhängig voneinander zu bearbeitende Flächenbereiche einfacher Strukturierung aufweisen.

Als besonders vorteilhaft erweist sich dabei, daß sich die konzentrischen Prismenringe über die Trennlinie hinaus fluchtend in der jeweils anderen Teilfläche fortsetzen, wodurch vermieden wird, daß trotz Kombination von Einzelflächen mit unterschiedlicher Geometrie eine uneinheitliche Ausleuchtung der Lichtscheibe erfolgt.

Die Ausgestaltung der ersten Teilfläche als eine Kugelfläche erweist sich dabei als besonders vorteilhaft, da das dazugehörige Werkzeug als eine symmetrisches Drehteil ausgebildet werden kann.

Die gleichen Vorteile ergeben sich, wenn die zweite und dritte Teilfläche als im wesentlichen gradlinig verlaufende Flächenelemente ausgebildet werden. Wird die dritte Teilfläche als eine Kegelfläche ausgebildet, kann das zur Herstellung dienende Werkzeug ebenfalls in einfacher Form als ein Drehteil hergestellt werden.

Wird die zweite Teilflache als eine leicht gekrümmt verlaufende Fläche freier Geometrie gewählt, kann die Fläche des Werkzeugs zur Erzeugung der Fresnellscheibe in diesem Abschnitt in einfacher Form als ein Frästeil hergestellt werden. Bei der Wahl einer Fläche freier Geometrie ergibt sich dabei der besondere Vorteil, daß der freie Endabschnitt der dritten Teilfläche bestmöglich an den Verlauf der Fahrzeugleuchte im Seitenbereich und damit an den Verlauf der Fahrzeugkarosserie angepaßt werden kann. Bei heutigen Fahrzeugkarosserien weist dieser Bereich häufig eine Krümmung in allen Richtungen auf.

Durch die Unterteilung der ersten Teilfläche in unterschiedliche Radien aufweisende Kugelflächen ergibt sich der Vorteil, daß die Fresnellinse in dem Bereich der stärksten Krümmung der Fresnellinse bestmöglich an die gewünschte Lichtverteilung und den Verlauf der Lichtscheibe angepaßt werden kann.

Durch die Anpassung der Flächenverläufe der einzelnen Teilflächen im Bereich der Trennlinien zu den jeweils benachbarten Teilflächen, ergibt sich der wesentliche Vorteil, daß die Teilflächen der Fresnellinse kontinuierlich ohne Sprünge ineinander übergehen, wodurch eine negative Beeinflussung der Lichtabstrahlung vermieden wird und die Fertigung vereinfacht wird. In diesem Zusammenhang erweist es sich als besonders vorteilhaft, die gesamte Fresnellinse mit allen Teilflächen einstückig in einem Arbeitsvorgang herzustellen.

Eine besonders einheitliche Ausleuchtung ergibt sich, wenn sich die konzentrischen Prismenringe fluchtend in allen Teilflächen fortsetzen.

Im folgenden wird kurz anhand von Zeichnungen ein Ausführungsbeispiel einer erfindungsgemäßen Fahrzeugleuchte beschrieben.

Es zeigen
- Figur 1: einen horizontalen Schnitt durch eine erfindungsgemäße Fahrzeugleuchte,
- Figur 2: einen horizontalen Schnitt durch eine Fresnellinse gemäß Figur 1,
- Figur 3: eine Vorderansicht einer Fresnellinse gemäß Figur 2.

In allen Figuren werden für gleiche Merkmale gleiche Bezugszeichen verwendet.

Figur 1 zeigt eine Fahrzeugleuchte zum Einbau in den Eckbereich eines Kraftfahrzeugs. Diese Fahrzeugleuchte kann, wie in dem hier gezeigten Ausführungsbeispiel, eine Heckleuchte sein, oder aber auch als z. B. vordere Blinkleuchte ausgebildet sein.

Die Fahrzeugleuchte weist ein Gehäuse (G) auf, welches durch eine Lichtscheibe (L) abgeschlossen ist. In dem Gehäuse (G) ist mindestens eine Leuchtenkammer (K) im Eckbereich des Fahrzeugs angeordnet Die Leuchtenkammer (K) nimmt eine Lichtquelle (Q) auf, die z.B. über eine Fassung (S) in das Gehäuse (G) eingesetzt ist. Die hier gezeigte Leuchtenkammer (K) weist als lichtsammelndes Mittel eine Fresnellinse (F) auf, die sich im wesentlichen über die gesamte Leuchtenkammer (K) erstreckt und in mindestens einem Teilbereich benachbart zu Lichtscheibe (L) angeordnet ist. Die Fresnellinse (F) ist bei dem hier gezeigten Ausführungsbeispiel in drei Teilflächen (T1, T2, T 3) unterteilt, um bei einer möglichst einfachen Herstellbarkeit eine bestmögliche Ausleuchtung der Lichtscheibe (L) in allen Flächenbereichen zu ermöglichen. Die zentrale Teilfläche (T1) ist beispielhaft als eine gekrümmte Kugelfläche ausgebildet und weist das Zentrum der hier nicht gezeigten konzentrisch angeordneten Prismenringe (P) auf, die sich fluchtend in alle Teilflächen (T1, T2, T 3) der Fresenllinse (F) fortsetzen. Die Lichtquelle (Q) ist dabei mit ihrer lichtabstrahlenden Glühwendel im Brennpunkt der Fresnellinse (F) angeordnet. Die sich im seitlichen Bereich der Fahrzeugleuchte an die erste Teilfläche (T1) anschließende Teilfläche (T2) geht im Bereich der vertikalen Trennlinie (TL 1, 2) kontinuierlich in die geometrische Form der ersten Teilfläche (T1) über. Des weiteren ist die zweite Teilfläche (T2) im Bereich ihres freien Endes optimal dem Flächenverlauf der Gehäusewandung des Gehäuses (G) und / oder dem Flächenverlauf der Lichtscheibe (L) in diesem Bereich angepaßt. Zu diesem Zweck ist die zweite Teilfläche (T2) als eine Prismenringe (P) oder Streuelemente tragende Flache freier Geometrie ausgebildet, deren erzeugendes Werkzeug z.B. als ein Frästeil ausgebildet sein kann.
Für eine einfachere Herstellbarkeit kann die zweite Teilfläche auch im wesentlichen geradlinig ausgebildet werden und das erzeugende Werkzeug als ein Drehteil ausgeführt sein.

Abweichend von dem hier gezeigten Ausführungsbeispiel kann die erste Teilfläche (T1) sich bis zum Gehäuse (G) zur Fahrzeugmitte hin gesehen erstrecken. Bei dem hier gezeigten Ausführungsbeispiel geht die erste Teilfläche (T1) jedoch kontinuierlich in eine dritte Teilfläche (T3) im Bereich der Trennlinie (TL 1,3) über. Die dritte Teilfläche (T3) der Fresnellinse (F) kann dabei als im wesentlichen geradlinig verlaufende Fläche ausgebildet sein oder, wie in dem hier gezeigten Ausführungsbeispiel, eine Kegelfläche aufweisen, so daß eine bestmögliche Anpassung und ein bestmöglicher Übergang der ersten Teilfläche (T1) im Bereich der Trennlinie (TL1, 3) in die dritte Teilfläche (T3) gewährleistet wird, da beide Flächen im Bereich der Trennlinie (TL 1,3) den gleichen Radius aufweisen.

Figur 2 verdeutlicht den Aufbau der hier beispielhaft gezeigten Fresnellinse (E), mit drei Teilflächen (T1, T2, T 3) die an den Trennlinien (TL1, 2 und TL 1,3) jeweils kontinuierlich ineinander übergehen. Aus Figur 2 ist zudem das Zentrum (Z) der konzentrisch angeordneten Primenringe (P) und der dazugehörige Brennpunkt (B) der Fresnellinse (F) entnehmbar. Figur 2 verdeutlicht zudem, daß die Fresnellinse (F) einen Winkel von ca. 90° aufspannt. Bei anderen Ausführungen kann der durch die Fresnellinse (F) im horizontalen Schnitt aufgespannte Winkel zwischen 80° und 120° betragen. Weiterhin ist aus Figur 2 erkennbar, daß sich die Prismenteilung kontinuierlich und fluchtend über die Trennlinien (TL 1,2 und TL 1,3) hinweg in die jeweils benachbarte angrenzende Fläche fortsetzt. Aus dieser Figur wird zudem deutlich, daß die Prismenringe (P), die als Totalreflektionsprismen und / oder Brechprismen ausgebildet sein können, in unterschiedlichen Bereichen der Fresnellinse (F) unterschiedliche Gestaltungen aufweisen, die der jeweils zu erzielenden Lichtverteilungsfunktion angepaßt sind. So sind die Ringprismen (P) um das Zentrum herum bis zu dem freien Endabschnitt der dritten Teilfläche (T3) im wesentlichen als Totalreflektionsprismen ausgebildet, die das Licht von der hier nicht gezeigten Lichtquelle in der Hauptlichtabstrahlrichtung ablenken. Im Eckbereich der durch den in Figur 2 entnehmbaren linken Bereich der ersten Teilfläche (T1) abgedeckt ist, erfolgt über die Prismenringe (P) eine Abstrahlung des Lichts von der nicht gezeigten Lichtquelle in eine Abstrahlrichtung zwischen 0° bis 45°. Die Primenringe (P) auf der zweiten Teilfläche (T2) dienen allein der Seitenausleuchtung.

Figur 3 zeigt die Fresnellscheibe (F) in einer Vorderansicht. Hierbei sind die konzentrisch um das Zentrum (Z) angeordneten Prismenringe (P) und deren kontinuierliche Fortführung über die einzelnen Teilflächen hinaus erkennbar. Zur Erhöhung der zentralen Lichtabstrahlung können an Stelle von Totalreflektionsprismen in dem durch die gestrichelte Linie gekennzeichneten Bereich, der sich um das Zentrum herum erstreckt, auch Brechprismen Anwendung finden.

Die Fresnellinse (F) wird bevorzugt aus Kunststoff einstückig gefertigt.

## Patentansprüche

1. Fahrzeugleuchte, mit einem Gehäuse (G), mit einer das Gehäuse (G) abschließenden Lichtscheibe (L), die sich über einen Eckbereich des Fahrzeugs erstreckt, mit mindestens einer Leuchtenkammer (K) in dem Gehäuse (G) in der eine Lichtquelle (Q) angeordnet ist, und mit einer zwischen der Lichtquelle (Q) und der Lichtscheibe (L) angeordneten konzentrisch angeordnete Prismenringe (P) aufweisenden Fresnellinse (F), die mindestens in einem Teilbereich der Lichtscheibe (L) zu dieser benachbart angeordnet ist, wobei die Fresnellinse (F) mindestens eine Teilfläche aufweist, die gekrümmt verläuft, **dadurch gekennzeichnet, daß** die Fresnellinse (F) aus einer das Zentrum (Z) der konzentrisch angeordneten Prismenringe (P) aufweisenden gekrümmten ersten Teilfläche (T1) und einer sich bis in den Seitenbereich der Leuchtenkammer (K) erstreckenden zweiten Teilfläche (T2) besteht, daß die Teilflächen (T1, T2) sich unterscheidende Flächengeometrien aufweisen, daß die Teilflächen (T1, T2) durch vertikal verlaufende Trennlinien (TL 1,2) zueinander abgegrenzt sind und daß sich die konzentrischen Prismenringe (P) über die Trennlinien (TL 1,2) hinaus fluchtend in der jeweils anderen Teilfläche fortsetzen.

2. Fahrzeugleuchte nach Anspruch 1, **dadurch gekennzeichnet, daß** die erste Teilfläche (T1) eine Kugelfläche ist.

3. Fahrzeugleuchte nach Anspruch 2, **dadurch gekennzeichnet, daß** die zweite Teilfläche (T2) im wesentlichen gradlinig verläuft.

4. Fahrzeugleuchte nach Anspruch 1, **dadurch gekennzeichnet, daß** die zweite Teilfläche (T2) eine leicht gekrümmt verlaufende Fläche freier Geometrie ist.

5. Fahrzeugleuchte nach mindestens einem der vorstehenden Ansprüche, **dadurch gekennzeichnet, daß** sich an die erste Teilfläche (T1) zur Fahrzeugmitte eine dritte Teilfläche (T3) anschließt.

6. Fahrzeugleuchte nach Anspruch 5, **dadurch gekennzeichnet, daß** die dritte Teilfläche (T3) im wesentlichen gradlinig verläuft.

7. Fahrzeugleuchte nach Anspruch 5, **dadurch gekennzeichnet, daß** die dritte Teilfläche (T3) eine Kegelfläche ist.

8. Fahrzeugleuchte nach mindestens einem der vorstehenden Ansprüche, **dadurch gekennzeichnet, daß** die erste Teilfläche (T1) aus unterschiedliche Radien aufweisenden Kugelflächen aufgebaut ist.

9. Fahrzeugleuchte nach mindestens einem der vorstehenden Ansprüche, **dadurch gekennzeichnet, daß** die Teilflächen (T1, T2, T 3) an ihren Trennlinien (TL1, 2; TL 1,3) zur jeweils benachbarten Teilfläche an den Flächenverlauf dieser Teilfläche angepaßt ist.

10. Fahrzeugleuchte nach mindestens einem der vorstehenden Ansprüche, **dadurch gekennzeichnet, daß** die Fresnellinse (F) mit allen Teilflächen (T1, T2, T 3) einstückig ausgebildet ist.

11. Fahrzeugleuchte nach mindestens einem der vorstehenden Ansprüche, **dadurch gekennzeichnet, daß** sich die konzentrischen Prismenringe (P) fluchtend in alle Teilflächen (T1, T2, T 3) fortsetzen.

12. Fahrzeugleuchte nach mindestens einem der vorstehenden Ansprüche, **dadurch gekennzeichnet, daß** die Fresnellinse (F) im horizontalen Schnitt einen Winkel zwischen 80° und 120° aufspannt.

13. Fahrzeugleuchte nach Anspruch 12, **dadurch gekennzeichnet, daß** die Fresnellinse (F) einen Winkel von etwa 90° aufspannt.

## Claims

1. A vehicle lamp, comprising a housing (G), comprising a cover lens (L) which blanks off the housing (G) and which extends over a corner region of the vehicle, comprising at least one lamp compartment (K) in the housing (G), in which compartment a light source (Q) is disposed, and comprising a Fresnel lens (F) having concentrically disposed prismatic rings (P), which is situated between the light source (Q) and the cover lens (L), and which is adjacent to the cover lens (L) in at least a partial region thereof, wherein the Fresnel lens (F) comprises at least one partial surface which is curved, **characterised in that** the Fresnel lens (F) consists of a first, curved partial surface (T1) comprising the centre (Z) of the concentrically disposed prismatic rings (P) and of a second partial surface (T2) which extends into the side region of the lamp compartment (K), that the partial surfaces (T1, T2) have different surface geometries, that the partial surfaces (T1, T2) are delimited from each other by vertically extending dividing lines (TL 1,2), and that the concentric prismatic rings (P) continue in alignment beyond the dividing lines (TL 1, 2) into the other partial surface in each case.

2. A vehicle lamp according to claim 1, **characterised in that** the first partial surface (T1) is a spherical surface.

3. A vehicle lamp according to claim 2, **characterised in that** the second partial surface (T2) extends substantially rectilinearly.

4. A vehicle lamp according to claim 1, **characterised in that** the second partial surface (T2) is a slightly curved surface of free geometry.

5. A vehicle lamp according to at least one of the preceding claims, **characterised in that** a third partial surface (T3) adjoins the first partial surface (T1) towards the middle of the vehicle.

6. A vehicle lamp according to claim 5, **characterised in that** the third partial surface (T3) extends substantially rectilinearly.

7. A vehicle lamp according to claim 5, **characterised in that** the third partial surface (T3) is a conical surface.

8. A vehicle lamp according to at least one of the preceding claims, **characterised in that** the first partial surface (T1) is built up from spherical surfaces having different radii.

9. A vehicle lamp according to at least one of the preceding claims, **characterised in that** at their dividing lines (TL 1,2; TL 1,3) from each adjacent partial surface, the partial surfaces (T1, T2, T3) are matched to the surface progression of said adjacent partial surface.

10. A vehicle lamp according to at least one of the preceding claims, **characterised in that** the Fresnel lens (F), comprising all the partial surfaces (T1, T2, T3), is of one-piece construction.

11. A vehicle lamp according to at least one of the preceding claims, **characterised in that** the concentric prismatic rings (P) continue in alignment into all the partial surfaces (T1, T2, T3).

12. A vehicle lamp according to at least one of the preceding claims, **characterised in that** in horizontal section the Fresnel lens (F) spans an angle between 80° and 120°.

13. A vehicle lamp according to claim 12, **characterised in that** the Fresnel lens (F) spans an angle of about 90°.

## Revendications

1. Feu de véhicule comportant un boîtier (G), une plaque d'éclairement (L) fermant le boîtier (G), laquelle s'étend sur une région en coin du véhicule, comportant au moins une chambre d'éclairage (K) dans le boîtier (G), dans laquelle est agencée une source lumineuse (Q), et comportant une lentille de Fresnel (F) agencée entre la source lumineuse (Q) et la paroi latérale (L) et présentant des anneaux prismatiques (P) à agencement concentrique, laquelle est agencée au moins dans une région partielle de la plaque d'éclairement (L) au voisinage de celle-ci, la lentille de Fresnel (F) présentant au moins une surface partielle qui est incurvée, **caractérisé en ce que** la lentille de Fresnel (F) est constituée par une première surface partielle (T1) incurvée présentant le centre (Z) des anneaux prismatiques (P) à agencement concentrique, et par une deuxième surface partielle (T2) s'étendant jusque dans la région latérale de la chambre d'éclairage (K), **en ce que** les surfaces partielles (T1, T2) présentent des structures géométriques de surface différentes, **en ce que** les surfaces partielles sont délimitées les unes par rapport aux autres par des lignes de séparation (TL 1,2) verticales, et **en ce que** les anneaux prismatiques (P) concentriques se poursuivent en alignement dans l'autre surface partielle respective, au-delà des lignes de séparation (TL 1,2).

2. Feu de véhicule selon la revendication 1, **caractérisé en ce que** la première surface partielle (T1) est une surface sphérique.

3. Feu de véhicule selon la revendication 2, **caractérisé en ce que** la deuxième surface partielle (T2) s'étend sensiblement en ligne droite.

4. Feu de véhicule selon la revendication 1, **caractérisé en ce que** la deuxième surface partielle (T2) est une surface de géométrie libre qui s'étend légèrement incurvée.

5. Feu de véhicule selon l'une quelconque des revendications précédentes, **caractérisé en ce qu'**une troisième surface partielle (T3) se raccorde à la première surface partielle (T1) vers le milieu du véhicule.

6. Feu de véhicule selon la revendication 5, **caractérisé en ce que** la troisième surface partielle (T3) s'étend sensiblement en ligne droite.

7. Feu de véhicule selon la revendication 5, **caractérisé en ce que** la troisième surface partielle (T3) est une surface conique.

8. Feu de véhicule selon l'une quelconque des revendications précédentes, **caractérisé en ce que** la première surface partielle (T1) est constituée par des surfaces sphériques présentant différents rayons.

9. Feu de véhicule selon l'une quelconque des revendications précédentes, **caractérisé en ce que** sur leurs lignes de séparation (TL 1,2, TL 1,3) par rapport à la surface voisine respective, les surfaces partielles (T1, T2, T3) sont adaptées au tracé de surface de ces surfaces partielles.

10. Feu de véhicule selon l'une quelconque des revendications précédentes, **caractérisé en ce que** la lentille de Fresnel (F) est réalisée d'une seule pièce avec toutes les surfaces partielles (T1, T2, T3).

11. Feu de véhicule selon l'une quelconque des revendications précédentes, **caractérisé en ce que** les anneaux prismatiques (P) concentriques se poursuivent en affleurement dans toutes les surfaces partielles (T1, T2, T3).

12. Feu de véhicule selon l'une quelconque des revendications précédentes, **caractérisé en ce que** la lentille de Fresnel (F) couvre, en coupe horizontale, un angle compris entre 80° et 120°.

13. Feu de véhicule selon la revendication 12, **caractérisé en ce que** la lentille de Fresnel (F) couvre un angle d'environ 90°.
